# FASCICULE DE BREVET EUROPEEN

(11) **EP 1 027 265 B1**
(45) Date de publication et mention de la délivrance du brevet: **06.08.2003**
(21) Numéro de dépôt: 98949052.9
(22) Date de dépôt: 13.10.1998
(51) Int. Cl.: B65D 81/24

(54) **SYSTEME DE CONSERVATION D'UNE SUBSTANCE LIQUIDE DANS UN RECIPIENT SOUPLE**
SYSTEM ZUM KONSERVIEREN EINES FLÜSSIGEN MEDIUMS INNERHALB EINES FLEXIBLEN BEHÄLTERS
SYSTEM FOR PRESERVING A LIQUID SUBSTANCE IN A FLEXIBLE CONTAINER

(30) Priorité: 16.10.1997 FR 9712961
(43) Date de publication de la demande: 16.08.2000
(73) Titulaire: REXAM DISPENSING SYSTEMS, 76470 Le Tréport (FR)
(72) Inventeur: BOUGAMONT, Jean-Louis, F-76260 Eu (FR); HENNEMANN, Pascal, F-76260 Eu (FR)
(74) Mandataire: Busnel, Jean-Benoît
(86) Numéro de dépôt international: FR9802195
(87) Numéro de publication internationale: WO99020541

(56) Documents cités:
- WO-A-94/26622
- WO-A-97/10160
- DE-A- 2 830 977
- US-A- 5 451 369

## Description

La présente invention concerne un système de conservation d'une substance liquide dans un récipient souple.

Plus précisément, elle s'applique à une substance susceptible de se dégrader chimiquement et/ou de se contaminer bactériologiquement au contact de l'air ambiant. De telles substances se trouvent notamment dans les domaines pharmaceutique et alimentaire.

Jusqu'à présent, on assurait la protection de ces substances en y incorporant des agents conservateurs, le plus souvent solubles, qui étaient donc absorbés par le consommateur en même temps que ladite substance.

Cependant, ces agents conservateurs sont susceptibles d'avoir des actions néfastes sur l'organisme et d'entraîner, par exemple, des troubles du métabolisme.

En outre, l'association de plusieurs agents solubles différents favorise des interactions chimiques susceptibles de provoquer des phénomènes soit de dénaturation de la substance (désactivation, décoloration...) soit de neutralisation ou d'atténuation des effets des agents du fait de leur incompatibilité.

La présente invention a pour but de résoudre ces problèmes techniques de manière satisfaisante.

Ce but est atteint, conformément à l'invention au moyen d'un système de conservation d'une substance liquide dans un récipient souple, ladite substance étant susceptible de se dégrader et/ou de se contaminer au contact de l'air ambiant,
caractérisé en ce qu'il comprend un insert solide au moins partiellement immergé dans le liquide à l'intérieur du récipient et assurant un traitement protecteur par contact sur une grande surface d'échange avec ladite substance .

Selon un premier mode de réalisation, l'insert est élastiquement déformable et son volume est sensiblement égal au volume intérieur du récipient.

Selon un second mode de réalisation, l'insert est rigide et son volume est déterminé en fonction du volume intérieur du récipient de façon à limiter la compression du récipient et donc la dose de substance distribuée.

Selon une caractéristique avantageuse, la géométrie de l'insert est déterminée de façon à créer au moins une zone préférentielle de déformation de la paroi du récipient.

Selon une variante spécifique, ladite zone préférentielle de déformation est constituée d'une gorge périphérique ménagée sensiblement à mi-hauteur sur l'insert et dont les dimensions sont adaptées à une prise manuelle.

Selon une autre caractéristique, l'insert est réalisé en une matière ayant une action bactéricide et/ou chimique et notamment antioxydante par contact avec la substance.

Selon encore une autre caractéristique, ledit insert est réalisé en une matière poreuse ou spongieuse susceptible d'être imprégnée par la substance liquide.

De préférence, la porosité de la matière constitutive de l'insert est comprise entre 40% et 60% avec un diamètre de pores compris entre 5µm et 60µm.

Selon une première variante, ledit insert est réalisé en une seule pièce.

Selon une autre variante, ledit insert est réalisé sous forme d'un garnissage en plusieurs pièces.

De préférence, l'enveloppe extérieure de l'insert épouse sensiblement les formes intérieures du récipient.

Le système de l'invention permet de préserver les propriétés et qualités intrinsèques de la substance liquide puisqu'il n'est pas nécessaire de la mélanger avec des agents conservateurs.

L'insert assure le traitement protecteur par contact avec la substance liquide. Le grand volume de l'insert, et en particulier sa structure interne alvéolaire, permet d'augmenter la surface d'échange, et par suite, d'accroître l'efficacité et la longévité du traitement protecteur.

Par ailleurs, l'insert de l'invention participe au dosage de la substance liquide en formant un élément raidisseur interne dont la capacité de déformation est plus faible que celle de la paroi du récipient souple.

L'invention sera mieux comprise à la lecture de la description qui va suivre accompagnée des dessins sur lesquels :
- les figures 1a et 1b représentent des vues schématiques en coupe d'un premier mode de réalisation de l'invention respectivement en position de repos et en position de distribution ;
- les figures 2a et 2b représentent des vues schématiques en coupe d'un second mode de réalisation de l'invention respectivement en position de repos et en position de distribution ;
- les figures 3a et 3b représentent des vues schématiques en coupe d'un troisième mode de réalisation de l'invention respectivement en position de repos, et en position de distribution.

Le système représenté sur les figures est destiné à assurer la conservation de substances liquides L contenues dans des récipients souples 1 équipés d'un organe de distribution tel qu'un embout ou une buse 2.

Les substances L sont plus particulièrement des produits qui, au contact de l'air ambiant, sont susceptibles de s'altérer ou de se dégrader chimiquement (par exemple par oxydation) et/ou d'être contaminés bactériologiquement.

Ces produits sont, par exemple, des produits pharmaceutiques.

Pour préserver, ces produits de toute altération, dégradation ou contamination, il est prévu, selon l'invention, de disposer à l'intérieur du récipient un insert 3 assurant un traitement protecteur.

L'insert 3 est un élément solide, immergé au moins partiellement dans le produit, à l'intérieur du récipient 1.

L'insert 3 est de préférence réalisé avec une matière comportant des cavités ou alvéoles de faibles dimensions dans lesquelles pénètre le produit L.

L'insert 3 est alors imprégné avec le produit, ce qui signifie que les cavités internes renferment chacune une fraction du produit. L'ensemble des parois des cavités représente ainsi une vaste surface de contact avec le produit L.

A cet effet, la porosité de l'insert 3 est déterminée, de préférence, par un taux de vide compris entre 40% et 60% et un diamètre de pores compris entre 5µm et 60µm.

La matière constitutive de l'insert 3 possède des propriétés bactéricides et/ou chimiques et notamment antioxydantes qui agissent par contact avec le produit L. Il est aussi possible de prévoir que cette matière agisse comme réactif ou en tant qu'agent modifiant vis-à-vis de la substance liquide L dans un but déterminé.

L'insert 3 peut être réalisé en une seule pièce de matière poreuse, spongieuse ou alvéolaire, comme représenté sur les figures, ou en plusieurs pièces sous forme d'un garnissage avec des billes, des galets, des granulés, du tissu, etc.

Dans le mode de réalisation des figures 1a et 1b, l'insert 3 est rigide et son volume est déterminé au préalable en fonction du volume intérieur du récipient de façon à limiter sa déformation élastique.

Plus précisément, la compression latérale du récipient souple 1 conduit à la mise en butée de ses parois latérales internes 1a,1b contre l'insert rigide 3. L'enveloppe extérieure de l'insert 3 épouse sensiblement les formes intérieures du récipient 1. L'amplitude A de la déformation correspond à un volume déterminé de produit L évacué qui constitue ainsi la dose unitaire.

Le relâchement des parois 1a,1b du récipient s'accompagne d'une aspiration d'un volume d'air V à l'intérieur du récipient qui reprend alors sa forme initiale.

De préférence, le récipient 1 est réalisé en deux pièces avec, par exemple, un fond 10 destiné à être assemblé à un cylindre 11 après introduction de l'insert 3.

L'insert 3 est libre à l'intérieur du récipient et afin de ne pas gêner l'évacuation du produit, il est prévu que l'insert 3 ne puisse pas obturer le goulot 12 lors de la distribution du produit L avec la buse en position basse.

Cette disposition est obtenue en réalisant, par exemple, le col du récipient avec des passages latéraux pour le produit.

La porosité de l'insert lui confère, par ailleurs, une flottabilité suffisante pour rester en suspension dans le produit liquide L.

Dans le mode de réalisation des figures 2a et 2b, l'insert 3 est encore rigide mais sa géométrie est choisie spécifiquement de façon à créer au moins une zone préférentielle de déformation de la paroi du récipient 1.

Cette zone est ici formée d'une gorge périphérique 30 ménagée sensiblement à mi-hauteur sur l'insert 3.

Le volume intérieur de la gorge périphérique 30 correspond sensiblement à une dose de produit.

Les dimensions de l'enveloppe de l'insert 3 sont inférieures, au moins latéralement, aux dimensions intérieures du récipient 1 de façon à ménager un léger jeu J intercalaire.

Dans le mode de réalisation des figures 3a et 3b, l'insert 3 est élastiquement déformable.

Son volume est sensiblement égal au volume intérieur du récipient souple 1 de telle sorte que le volume d'air résiduel entre l'insert 3 et la paroi du récipient, est très faible.

En revanche, une fraction d'air est incluse dans les cavités de la matière spongieuse.

La matière constitutive de l'insert est spongieuse. Ainsi, lors de la compression latérale du récipient 1 (figure 3b), l'insert 3 est également comprimé, ce qui a pour effet de chasser une fraction du liquide L des cavités internes de l'insert.

Le relâchement du récipient entraîne l'aspiration et l'absorption par la matière spongieuse d'une fraction d'air.

Dans ce cas, il n'y a pas de limitation de la déformation du récipient et le dosage s'effectue alors à l'appréciation de l'utilisateur.

## Revendications

1. Système de conservation d'une substance liquide (L) dans un récipient souple (1), ladite substance étant susceptible de se dégrader et/ou de se contaminer au contact de l'air ambiant, **caractérisé en ce qu'**il comprend un insert solide (3) dont l'enveloppe extérieure épouse sensiblement les formes intérieures du récipient (1) à l'intérieur duquel il est au moins partiellement immergé et qui assure un traitement protecteur par contact sur une grande surface d'échange avec ladite substance (L).

2. Système selon la revendication 1, **caractérisé en ce que** l'insert (3) est élastiquement déformable et son volume est sensiblement égal au volume intérieur du récipient (1).

3. Système selon la revendication 1, **caractérisé en ce que** l'insert (3) est rigide et son volume est déterminé en fonction du volume intérieur du récipient (1) de façon à limiter la compression du récipient et donc la dose de substance (L) distribuée.

4. Système selon l'une des revendications précédentes, **caractérisé en ce que** la géométrie de l'insert (3) est déterminée de façon à créer au moins une zone préférentielle de déformation de la paroi (1a,1b) du récipient (1).

5. Système selon la revendication 4, **caractérisé en ce que** ladite zone préférentielle de déformation est constituée d'une gorge périphérique (30) ménagée sensiblement à mi-hauteur sur l'insert (3) et dont les dimensions sont adaptées à une prise manuelle.

6. Système selon l'une des revendications précédentes, **caractérisé en ce que** l'insert (3) est réalisée en une matière ayant une action bactéricide et/ou chimique et notamment antioxydante par contact avec la substance (L).

7. Système selon l'une des revendications précédentes, **caractérisé en ce que** ledit insert (3) est réalisé en une matière poreuse ou spongieuse susceptible d'être imprégnée par la substance liquide (L).

8. Système selon la revendication 7, **caractérisé en ce que** la porosité de la matière constitutive de l'insert est comprise entre 40% et 60% avec un diamètre de pores compris entre 5µm et 60µm.

9. Système selon l'une des revendications précédentes, **caractérisé en ce que** ledit insert (3) est réalisé en une seule pièce.

10. Système selon l'une des revendications 1 à 8, **caractérisé en ce que** ledit insert (3) est réalisé sous forme d'un garnissage en plusieurs pièces.

## Patentansprüche

1. System zum Konservieren eines flüssigen Mediums (L) in einem flexiblen Behälter (1), wobei das Medium sich degradieren und/oder kontaminieren kann bei Kontakt mit der Umgebungsluft, **dadurch gekennzeichnet, dass** es einen festen Einsatz (3) aufweist, dessen äußere Umhüllung im wesentlichen die inneren Formen des Behälters (1) annimmt, in dessen Inneres er wenigstens teilweise eingelassen ist und der eine Schutzbehandlung durch Kontakt auf einer großen Fläche zum Austausch mit dem Medium (L) gewährleistet.

2. System nach Anspruch 1, **dadurch gekennzeichnet, dass** der Einsatz (3) elastisch verformbar ist und sein Volumen im wesentlich gleich dem inneren Volumen des Behälters (1) ist.

3. System nach Anspruch 1, **dadurch gekennzeichnet, dass** der Einsatz (3) steif ist und sein Volumen in Abhängigkeit des inneren Volumens des Behälters (1) bestimmt ist, derart, dass die Kompression des Behälters und somit die Dosis des abgegebenen Mediums (L) begrenzt ist.

4. System nach einem der vorhergehenden Ansprüche, **dadurch gekennzeichnet, dass** die Geometrie des Einsatzes (3) so bestimmt ist, dass wenigstens ein bevorzugter Verformungsbereich der Wand (1a, 1b) des Behälters (1) gebildet wird.

5. System nach Anspruch 4, **dadurch gekennzeichnet, dass** der bevorzugte Verformungsbereich durch eine Umfangsrille (30) gebildet ist, die in etwa auf halber Höhe an dem Einsatz (3) angebracht ist und deren Abmessungen einer manuellen Entnahme angepasst sind.

6. System nach einem der vorhergehenden Ansprüche, **dadurch gekennzeichnet, dass** der Einsatz (3) aus einem Material mit bakterizider und/oder chemischer und insbesondere antioxidierender Wirkung bei Kontakt mit dem Medium (L) gebildet ist.

7. System nach einem der vorhergehenden Ansprüche, **dadurch gekennzeichnet, dass** der Einsatz (3) aus einem porösen oder schwammigen Material besteht, das durch das flüssige Medium (L) imprägniert werden kann.

8. System nach Anspruch 7, **dadurch gekennzeichnet, dass** die Porosität des den Einsatz bildenden Materials zwischen 40% und 60% mit einem Porendurchmesser zwischen 5 um und 60 µm beträgt.

9. System nach einem der vorhergehenden Ansprüche, **dadurch gekennzeichnet, dass** der Einsatz (3) aus einem einzigen Teil hergestellt ist.

10. System nach einem der Ansprüche 1 bis 8, **dadurch gekennzeichnet, dass** der Einsatz (3) in Form einer Auskleidung aus mehreren Teilen hergestellt ist.

## Claims

1. A system for conserving a liquid substance (L) in a flexible receptacle (1), said substance being liable to be degraded and/or contaminated on contact with ambient air, the system being **characterized in that** it comprises a solid insert (3) whose outer envelope substantially matches the inside shape of the receptacle (1) in which the insert is immersed at least in part, said insert providing protective treatment by making contact with said substance (L) over a large interchange area.

2. A system according to claim 1, **characterized in that** the insert (3) is elastically deformable and its volume is substantially equal to the inside volume of the receptacle (1).

3. A system according to claim 1, **characterized in that** the insert (3) is rigid, and its volume is determined as a function of the inside volume of the receptacle (1) in such a manner as to limit compression of the receptacle and thus limit the size of the dose of substance (L) that can be dispensed.

4. A system according to any preceding claim, **characterized in that** the geometry of the insert (3) is determined so as to leave at least one preferred zone for deformation of the wall (1a, 1b) of the receptacle (1).

5. A system according to claim 4, **characterized in that** said preferred zone for deformation is constituted by a peripheral groove (30) formed substantially halfway along the insert (3) and of dimensions that are appropriate for being held in the hand.

6. A system according to any preceding claim, **characterized in that** the insert (3) is made out of a material that, on coming into contact with the substance (L), presents action that is bactericidal and/or chemical, in particular antioxidant.

7. A system according to any preceding claim, **characterized in that** said insert (3) is made of a porous or spongy material capable of being impregnated by the liquid substance (L).

8. A system according to claim 7, **characterized in that** the porosity of the material constituting the insert lies in the range 40% to 60%, and its pore diameter lies in the range 5 µm to 60 µm.

9. A system according to any preceding claim, **characterized in that** said insert (3) is made as a single piece.

10. A system according to any one of claims 1 to 8, **characterized in that** said insert (3) is made in the form of a filling of a plurality of pieces.
